# EUROPÄISCHE PATENTSCHRIFT

(11) **EP 2 728 673 B1**
(45) Veröffentlichungstag und Bekanntmachung des Hinweises auf die Patenterteilung: **06.04.2016**
(21) Anmeldenummer: 12191438.6
(22) Anmeldetag: 06.11.2012
(51) Int. Cl.: H01R 12/70, H01R 13/645

(54) **Anordnung zum Schutz gegen ein Fehlstecken von Einschubmodulen**
Assembly for protecting against insert modules being inserted incorrectly
Dispositif de protection contre le positionnement erroné de modules de tiroir

(43) Veröffentlichungstag der Anmeldung: 07.05.2014
(73) Patentinhaber: Pentair Technical Solutions GmbH, 75334 Straubenhardt (DE)
(72) Erfinder: Dizel, Sergej, 76199 Karlsruhe (DE); Rutherford, Paul, 76228 Karlsruhe (DE); Ganninger, Christian, 75173 Pforzheim (DE)
(74) Vertreter: Durm & Partner

(56) Entgegenhaltungen:
- EP-B1- 1 753 281
- US-A- 4 568 134
- US-A1- 2011 256 753

## Beschreibung

Die Erfindung betrifft eine Anordnung zum Schutz gegen ein Fehlstecken von Einschubmodulen auf Vorderseite und Rückseite einer Backplane, umfassend wenigstens ein Paar von Führungsstiftkörpern mit in entgegengesetzten Richtungen weisenden Führungsstiften, die sich entlang einer gemeinsamen Längsachse senkrecht zur Backplane erstrecken und in korrespondierende Führungsaufnahmen der Einschubmodule formschlüssig eingreifen, wenn diese richtig herum aufgesteckt sind, und Mittel zur verdrehsicheren Montage der Führungsstiftkörper auf der Vorderseite bzw. der Rückseite der Backplane in vorgegebener Winkellage.

Derartige Anordnungen kommen unter anderem bei 19"-Aufbausystemen sowie bei AIR Transition Racks (ATR) zum Einsatz und stellen sicher, dass beispielsweise elektrische Steckbaugruppen nur in der richtigen Orientierung auf Steckplätze an der Backplane aufgesteckt werden können.

US 6,945,810 B1 beschreibt eine Anordnung mit Führungsstiften, die als einstückiger Körper ausgebildet sind. Zwischen den beiden Enden weisen die Führungsstifte einen Befestigungsbereich auf, der auf einer Seite durch einen Absatz begrenzt ist. Der Befestigungsbereich erlaubt ein verdrehsicheres Befestigen des Führungsstifts an der Backplane. Hierzu wird der Führungsstift formschlüssig in eine Durchgangsbohrung in der Backplane eingesteckt. Während der Absatz auf der einen Seite der Backplane zur Anlage kommt, wird auf der gegenüberliegenden Seite der Backplane eine Mutter auf den Führungsstift aufgeschraubt, um den Führungsstift an der Backplane zu befestigen. Beide Enden des Führungsstifts weisen Kodierflächen auf, die in entsprechende Aufnahmen an den Einschubmodulen oder Steckbaugruppen eingreifen. Die Position der Kodierflächen relativ zueinander ist nicht veränderbar, was eine Einschränkung darstellt.

EP 1 753 281 B1 beschreibt einen mehrteiligen Führungsstift umfassend einen ersten und einen zweiten Führungsstiftkörper, die von einander gegenüberliegenden Seiten in eine Bohrung in einer Backplane eingesteckt werden. Der erste Führungsstiftkörper weist eine Durchgangsbohrung auf, durch die ein Befestigungselement in eine Gewindebohrung im zweiten Führungsstiftkörper eingreift und so die beiden Führungsstiftkörper an der Backplane fixiert. An den einander zugewandten Enden weisen die Führungsstiftkörper jeweils eine Rippe auf, die in eine radiale Aussparung in der Bohrung der Backplane eingreift. Beide Rippen können entweder in einer gemeinsamen radialen Aussparung oder in zwei getrennte Aussparungen eingreifen. Beide Führungsstiftkörper weisen jeweils eine Kodierfläche auf, die in entsprechende Aufnahmen der Einschubmodule eingreifen, wenn diese auf die Führungsstiftkörper aufgesteckt werden. Greifen die Rippen in eine einzige Aussparung in der Bohrung der Backplane ein, sind die Kodierflächen parallel zueinander ausgerichtet. Sind die Rippen in radial unterschiedlich ausgerichtete Aussparungen angeordnet, sind die Kodierflächen relativ zueinander verdreht. Die Fertigung einer solchen Führungsstiftanordnung, insbesondere der Führungsstiftkörper, ist aufwendig, deren Montage umständlich.

Angesichts der beschriebenen Problematik ist es Aufgabe der vorliegenden Erfindung, eine Anordnung zum Schutz gegen ein Fehlstecken von Einschubmodulen mit zwei koaxialen Führungsstiften zu schaffen, die besonders kostengünstig hergestellt und einfach montiert werden kann.

Bei der Lösung dieser Aufgabe wird ausgegangen von einer Anordnung gemäß dem Oberbegriff des Anspruchs 1. Gelöst wird die Aufgabe durch die im Kennzeichen des Anspruchs 1 angegebenen konstruktiven Merkmale.

Bei der erfindungsgemäßen Anordnung sind die beiden Führungsstiftkörper identisch ausgebildet. Somit wird der Herstellungsprozess vereinfacht und die benötigte Herstellungszeit verringert. Die Montage vereinfacht sich, weil die Teile nicht verwechselt werden können.

Zwischen den Führungsstiftkörpern ist ein zentrales Verbindungsteil angeordnet, das verdrehsicher in ein Befestigungsloch der Backplane einsetzbar ist. Vorzugsweise greift das Verbindungsteil formschlüssig in das Befestigungsloch ein.

Das Verbindungsteil hat zwei Formabschnitte, die in entgegengesetzter Richtung weisen und in korrespondierend ausgebildete Ausnehmungen der Führungsstiftkörper formschlüssig eingreifen, wodurch die Winkellage der Führungsstifte um die Längsachse relativ zur Backplane festgelegt ist. Greifen die Formabschnitte in die Ausnehmungen der Führungsstiftkörper ein, ist ein Verdrehen der Führungsstiftkörper relativ zu dem Verbindungsteil nicht mehr möglich. Die Winkellagen der Führungsstifte relativ zu der Backplane werden durch die Ausgestaltung der Formabschnitte bestimmt. Beispielsweise können die Formabschnitte jeweils Formflächen aufweisen, die in unterschiedlichen Winkeln um die Längsachse relativ zu der Backplane angeordnet sind. Damit ergeben sich unterschiedliche Winkellagen der Führungsstifte um die Längsachse relativ zu der Backplane. Es ist aber auch möglich, die Formflächen parallel zueinander anzuordnen, so dass die Führungsstiftkörper zwangsweise identische Winkellagen relativ zu der Backplane aufweisen.

Vorzugsweise ist das Verbindungsteil zylindrisch ausgebildet und koaxial zur Längsachse der Führungsstiftkörper angeordnet. Beispielsweise sind die Aussparungen in den Führungsstiftkörpern in Richtung der Längsachse ausgebildet. Somit können die Führungsstiftkörper entlang der Längsachse auf das Verbindungsteil aufgesteckt werden.

Es ist zweckmäßig, dass das Verbindungsteil eine radial nach außen weisende Nase hat. Das Verbindungsteil wird bevorzugt in einem Befestigungsloch in der Backplane angeordnet, wobei die Nase in eine radiale Aussparung an diesem Befestigungsloch eingreift. Somit wird eine verdrehsichere Anordnung des Verbindungsteils an der Backplane gewährleistet.

Ein weiteres optionales Merkmal der Erfindung ist, dass die Führungsstiftkörper zentrische Durchgangsbohrungen und das Verbindungsteil hierzu fluchtende Gewindebohrungen aufweist und Gewindestangen vorgesehen sind, die durch die Durchgangsbohrungen hindurch in die Gewindebohrungen eingreifen. Dann erfolgt die Montage, indem die Führungsstiftkörper entlang der Längsachse auf das Verbindungsteil aufgesteckt werden, so dass die Form-abschnitte des Verbindungsteils in Ausnehmungen der Führungsstiftkörper eingreifen. Jeweils eine Gewindestange wird in die Durchgangsbohrung eines Führungsstiftkörpers eingesteckt und sodann in die Gewindebohrung des Verbindungsteils eingeschraubt. Somit wird eine verdrehsichere Verbindung zwischen der Führungsstiftkörper und Verbindungsteil hergestellt.

Die Führungsstifte weisen vorteilhaft seitliche Kodierflächen auf, um eine vordefinierte Ausrichtung der Einschubmodule relativ zu den Führungsstiften zu gewährleisten. Beispielsweise sind an den Einschubmodulen Aufnahmen angeordnet, die zu den Führungsstiften mit ihren Kodierflächen korrespondierend ausgebildet sind. Die Module können also nur in einer vordefinierten Lage auf die Führungsstifte aufgeschoben werden. Sind beispielsweise an einer Backplane mehrere Führungsstiftkörper paarweise auf derselben Seite angeordnet und weisen die Einschubmodule entsprechend angeordnete Aufnahmen auf, wird so ein Fehlstecken der Einschubmodule auf Steckplätze an der Backplane sicher verhindert.

In einer bevorzugten Ausführungsform sind die Führungsstiftkörper in identischen Winkellagen in Rotationsrichtung um die Längsachse angeordnet, so dass die Kodierflächen parallel zueinander ausgerichtet sind. Die Norm ANSI/VITA 46.0 für VPX-Busplatinen fordert ein Kodiersystem, bei dem zwei Einschubmodule, die von zwei gegenüberliegenden Seiten auf die Steckplätze an der Backplane aufgesteckt werden, gleich kodiert sind. Dies bedeutet, dass die Kodierflächen an den Führungsstiften stets parallel zueinander ausgerichtet bzw. unter demselben Winkel gegenüber der Backplane positioniert sein müssen. Indem die Führungsstiftkörper in identischen Winkellagen in Rotationsrichtung um die Längsachse angeordnet sind, wird der Norm ANSI/VITA 46.0 entsprochen.

In vorteilhafter Weiterbildung der erfindungsgemäßen Anordnung ist ein im Querschnitt L-förmig ausgebildetes Distanzstück vorgesehen, dessen erster L-Schenkel sich parallel zu einem Führungsstift erstreckt und dessen zweiter L-Schenkel eine Ausnehmung aufweist, in die der Führungsstiftkörper eingreift. Wird versehentlich versucht, ein Einbaumodul seitenverkehrt auf die Führungsstiftkörper aufzusetzen stößt es an das freie Ende des senkrechten L-Schenkels an, bevor es einen Steckplatz auf der Backplane erreicht. Dadurch werden sowohl mechanische wie auch durch Kurzschlüsse hervorgerufene Beschädigungen der Steckkontakte an den Einbaumodulen sowie der Einbaumodule selbst vermieden. Auch die Backplane ist so vor Beschädigungen geschützt.

Bevorzugt ragt das L-förmige Distanzstück unmittelbar neben dem zugeordneten Führungsstiftkörper empor. Somit ergibt sich eine platzsparende Anordnung. Zusätzliche Befestigungsbohrungen, wie sie beispielsweise von der Norm ANSI/VITA 46.0 für die Befestigung von Abstandshaltern vorgeschlagen werden, und die eine zusätzliche Schwächung der Backplane bedeuten, werden vermieden.

Besonders vorteilhaft greift der Führungsstiftkörper formschlüssig in die Ausnehmung des zugehörigen Distanzstücks ein, so dass das Distanzstück relativ zu dem Führungsstiftkörper verdrehsicher angeordnet ist. So können sich die Distanzstücke relativ zu den Führungsstiftkörpern nicht verdrehen, und ein dauerhafter Schutz der Kontakte an den Einbaumodulen ist gewährleistet. Beispielsweise ist die Ausnehmung des Distanzstücks als Innenachtkant ausgebildet, der auf einen Außenachtkant am Führungsstiftkörper aufgesteckt wird. Es sind aber auch andere Konturen von Distanzstück und Führungsstiftkörper denkbar.

In vorteilhafter Weiterbildung der Erfindung weist die erfindungsgemäße Anordnung eine Anzahl von Führungsstiftkörpern auf, die mit Abstand zueinander auf derselben Seite der Backplane angeordnet sind, und eine Anzahl von Distanzstücken, wobei wenigstens zwei Distanzstücke durch eine Versteifungsschiene, die sich senkrecht zur Ebene der Backplane erstreckt, verbunden sind. Indem wenigstens zwei Distanzstücke durch eine Versteifungsschiene miteinander verbunden sind, wird die Backplane zusätzlich gegen Durchbiegen versteift. Dies ist insbesondere zur Kompensierung der hohen Steckkräfte vorteilhaft, die beim Aufstecken der Einschubmodule auf die an der Backplane angeordneten Steckplätze auftreten.

Eine besonders hohe Versteifungswirkung wird erreicht, wenn die Distanzstücke und/oder die Versteifungsschiene einstückig aus Metall bestehen. Es sind aber auch andere Materialien mit hoher Steifigkeit denkbar.

Eine weitere vorteilhafte Ausführungsform der erfindungsgemäßen Anordnung ist durch einen Befestigungswinkel gekennzeichnet, der zwischen zwei voneinander beabstandeten Distanzstücken angeordnet ist und einen Führungsstiftkörper mit der Versteifungsschiene verbindet. Durch einen zusätzlichen Befestigungswinkel kann die Backplane über größere Längen versteift werden. Dies ist beispielsweise vorteilhaft, wenn Einschubmodule zwei voneinander beabstandete Steckverbinder und dazwischen eine Aufnahme für einen Führungsstiftkörper aufweisen. Die Steckkräfte bei solchen Einschubmodulen mit mehreren Steckverbindern sind ungleich größer als bei Einschubmodulen mit nur einem Steckverbinder, weshalb eine zusätzliche Versteifung notwendig ist.

Ein Ausführungsbeispiel der Erfindung wird nachstehend anhand der beigefügten Zeichnungen beschrieben. Es zeigen:
- Figur 1: eine erste Backplane mit mehreren Steckplätzen und einer entsprechenden Anzahl von Führungsstiftkörpern, perspektivisch
- Figur 2: ein Paar von Führungsstiftkörpern und ein zugehöriges Verbindungselement in einer Explosionsdarstellung,
- Figur 3: ein Paar von Führungsstiftkörpern, die an einer Backplane montiert sind, in einem Vertikalschnitt entlang der Linie A-A in Figur 2,
- Figur 4: eine zweite Backplane mit mehren Steckplätzen, einer entsprechenden Anzahl von Führungsstiften und einer Versteifungsschiene, perspektivisch.

Figur 1 zeigt eine Backplane 1, an deren Vorderseite 2 und Rückseite 3 jeweils mehrere Steckplätze 4 für elektronische Steckbaugruppen oder Einschubmodule angeordnet sind. Oberhalb und unterhalb eines jeden Steckplatzes 4 befindet sich jeweils ein Führungsstiftkörper 5 mit einem Führungsstift 6. Die Führungsstifte 6 weisen seitliche Kodierflächen 7 und ein verjüngtes Ende 8 auf.

Jedem auf der Vorderseite 2 der Backplane 1 befindlichen Führungsstiftkörper 5 ist auf der Rückseite 4 der Backplane 1 ein weiterer identischer Führungsstiftkörper 5 zugeordnet. Beide Führungsstiftkörper 5 sind zusammen an der Backplane 1 befestigt. Die Führungsstifte 6 des zusammengehörenden Paares von Führungsstiftkörpern 5 weisen in entgegengesetzte Richtungen und erstrecken sich koaxial entlang einer gemeinsamen Längsachse 9, die senkrecht zur Backplane 1 verläuft. Die paarweise koaxial angeordneten Führungsstifte verhindern ein Fehlstecken der (nicht dargestellten) Einschubmodule.

Optional kann an einem oder mehreren Führungsstiftkörpern 5 jeweils ein im Querschnitt L-förmig ausgebildetes Distanzstück 10 befestigt werden. Das Distanzstück 10 weist einen ersten L-Schenkel 11 auf, der sich parallel zu den Führungsstiften 6 erstreckt. Ein zweiter Schenkel 12 des Distanzstücks 10 verläuft quer zur Längsachse 9 und kommt an der Backplane 1 zur Anlage.

Gemäß Figur 2 weisen die optionalen Distanzstücke 10 an ihrem zweiten Schenkel 11 eine Ausnehmung in Form eines Innenachtkants 13 auf. Die Distanzstücke 10 sind mit ihrem Innenachtkant 13 auf eine als Außenachtkant 14 ausgebildete Aufnahme an den Führungsstiftkörpern 5 formschlüssig aufgesteckt und somit relativ zu den Führungsstiftkörpern 5 verdrehsicher angeordnet.

Zwischen den beiden Führungsstiftkörpern 5 ist ein gemeinsames Verbindungsteil 15 angeordnet, auf das die Führungsstiftkörper 5 aufgesteckt werden. Das Verbindungsteil 15 ist zylindrisch ausgebildet und koaxial zur Längsachse 9 der Führungsstiftkörper 5 angeordnet. Es weist zwei Formabschnitte 16 auf, die in entgegengesetzte Richtungen weisen und in korrespondierend ausgebildete Ausnehmungen 17 der Führungsstiftkörper 5 formschlüssig eingreifen. Die Formabschnitte 16 umfassen jeweils eine Formfläche 18, die gemäß Figur 2 parallel zueinander angeordnet sind. Aufgrund dieser parallelen Anordnung der Formflächen 18 sind auch die Führungsstiftkörper 5 in identischen Winkellagen in Rotationsrichtung um die Längsachse 9 relativ zu der Backplane 1 angeordnet. Dadurch sind die Kodierflächen 7 zwangsweise parallel zueinander ausgerichtet.

Alternativ können die Formflächen 18 auch gegeneinander verdreht angeordnet sein. In diesem Falle wären auch die Kodierflächen 7 in unterschiedlichen Winkellagen ausgerichtet.

Das Verbindungsteil 15 weist weiter eine radial nach außen weisende Nase 19 auf, die in eine Aussparung 20 eines Befestigungslochs 21 in der Backplane 1 eingreift. Auf ihren den Führungsstiftkörpern 5 zugewandten Seiten weist das Verbindungsteil 15 Gewindebohrungen 22 auf.

Um die Führungsstiftkörper 5 an dem Verbindungsteil 15 zu befestigen, sind Gewindestangen 23 vorgesehen, die durch zentrische Durchgangsbohrungen 24 in den Führungsstiftkörpern 5 gesteckt und in die Gewindebohrungen 22 des Verbindungsteils 15 eingeschraubt werden. Die koaxial angeordneten Führungsstiftkörper 5 mit Kodierflächen 7 bilden zusammen mit dem Verbindugnselement 15 eine Anordnung zum Schutz gegen ein Fehlstecken von Einschubmodulen (nicht dargestellt).

Im Folgenden soll anhand von Figur 3 die Montage des Verbindungsteils 15 und der Führungsstiftkörper 5 an der Backplane 1 erläutert werden.

Das Verbindungsteil 15 wird mit seiner Nase 19 in das Befestigungsloch 21 der Backplane 1 eingesetzt, so dass die Nase 19 in die Aussparung 20 (Figur 2) des Befestigungslochs 21 eingreift. Hierdurch ist das Verbindungsteil 15 mit der Backplane 1 verdrehsicher verbunden.

Die optionalen Distanzstücke 10 werden mit ihrem Innenachtkant 13 auf den Außenachtkant 14 der Führungsstiftkörper 5 aufgesteckt und kommen an einem Vorsprung 25, der den Außenachtkant 14 entlang der Längsachse 9 begrenzt, zur Anlage.

Die Führungsstiftkörper 5 werden dann mitsamt der Distanzstücke 10 auf das Verbindungsteils 15 aufgeschoben, sodass die Distanzstücke 10 an der Vorderseite 2 bzw. der Rückseite 3 der Backplane 1 zur Anlage kommen. Dabei greifen die Formabschnitte 16 des Verbindungsteils 15 in die Ausnehmungen 17 der Führungsstiftkörper 5 formschlüssig ein. Indem die Ausnehmungen 17 korrespondierend zu den Formabschnitten 16 mit ihren Formflächen 18 ausgebildet sind, ist ein Aufstecken der Führungsstiftkörper 5 nur in einer festgelegten Position relativ zu dem Verbindungsteil 15 möglich. Die Winkellagen der Führungsstifte 6 um die Längsachse 9 relativ zu der Backplane 1 sind somit festgelegt. Gemäß Figur 3 sind die Führungsstiftkörper 5 in identischen Winkellagen, in Rotationsrichtung um die Längsachse 9, angeordnet, so dass die Kodierflächen 7 parallel zueinander ausgerichtet sind.

Zur Befestigung der Führungsstiftkörper 5 an der Backplane 1 werden die Gewindestangen 23 durch die Durchgangsbohrungen 24 in den Führungsstiftkörpern 5 gesteckt und in die Gewindebohrungen 22 des Verbindungsteils 15 eingeschraubt. Indem beide Führungsstiftkörper 5 mithilfe der Gewindestangen 23 an gegenüberliegenden Seiten mit dem Verbindungsteil 15 verschraubt werden und sich über die Distanzstücke 10 an der Backplane 1 abstützen, werden sie durch Festziehen der Gewindestangen 23 gegen die Backplane 1 verspannt.

Soll eine Montage der Führungsstiftkörper 5 ohne Distanzstücke 10 erfolgen, kommen die Führungsstiftkörper 5 mit ihren der Backplane 1 zugewandten Enden direkt an der Backplane 1 zur Anlage.

In Figur 4 ist eine zweite Backplane 1' dargestellt, die sich von der Backplane 1 aus Figur 1 durch zwei übereinander angeordnete Reihen von je sechs Steckplätzen 4 unterscheidet.

In vertikaler Richtung sind entlang zweier übereinander angeordneter Steckplätze 4 insgesamt je drei Führungsstiftkörper 5 auf der Vorderseite 2 und der Rückseite 3 der Backplane 1' angeordnet. Optional ist an den Führungsstiftkörper 5, die sich oberhalb und unterhalb der übereinander angeordneten Steckplätze 4 befinden, jeweils ein Distanzstück 10 vorgesehen.

In Figur 4 ist eine Versteifungsschiene 26 gezeigt, die sich senkrecht zur Ebene der Backplane 1' erstreckt und zwei Distanzstücke 10' miteinander verbindet. Die Führungsschiene 26 und die Distanzstücke 10' sind einstückig ausgebildet. Bei den Distanzstücken 10 ist der erste Schenkel 11' länger ausgebildet als der erste Schenkel 11 eines Distanzstücks 10 bei der Anordnung von Figur 1. Der erste Schenkel 11' entspricht in etwa der gesamten Länge eines Führungsstiftkörpers 5, während der erste Schenkel 11 eines Distanzstücks 10 nur in etwa der Hälfte der Gesamtlänge eines Führungsstiftkörpers 5 entspricht.

Das Distanzstück 10' in Figur 4 weist ferner einen zweiten Schenkel 12' mit einem Innenachtkant 13' auf, wobei der zweiten Schenkel 12' dem zweiten Schenkel 12 des Distanzstücks 10 von Figur 1 entspricht.

An der Versteifungsschiene 26 ist zwischen den beiden Distanzstücken 10' ein Befestigungswinkel 27 mit einem Schenkel 28 angeordnet, der ebenfalls eine als Innenachtkant 29 ausgebildete Ausnehmung aufweist.

Eine Befestigung der Versteifungsschiene 26 an der Backplane 1' erfolgt dadurch, dass die Führungsstiftkörper 5 jeweils mit ihrem Außenachtkant 14 (Figur 2) in den Innenachtkant 13' der Distanzstücke 10' bzw. in den Innenachtkant 29 des Befestigungswinkels 27 eingreifen.

### Bezugszeichenliste

- 1, 1': Backplane
- 2: Vorderseite
- 3: Rückseite
- 4: Steckplatz
- 5: Führungsstiftkörper
- 6: Führungsstift
- 7: Kodierflächen
- 8: Ende (Führungsstift)
- 9: Längsachse
- 10, 10': Distanzstück
- 11, 11': erster Schenkel
- 12, 12': zweiter Schenkel

- 13, 13': Innenachtkant (Distanzstück)
- 14: Außenachtkant (Führungsstiftkörper)
- 15: Verbindungsteil
- 16: Formabschnitt (Verbindungsteil)
- 17: Ausnehmung (Führungsstiftkörper)
- 18: Formfläche (Formabschnitt)
- 19: Nase (Verbindungsteil)
- 20: Aussparung (Befestigungsloch)
- 21: Befestigungsloch (Backplane)
- 22: Gewindebohrung
- 23: Gewindestange
- 24: Durchgangsbohrung (Führungsstiftkörper)
- 25: Vorsprung (Führungsstiftkörper)
- 26: Versteifungsschiene
- 27: Befestigungswinkel
- 28: Schenkel (Befestigungswinkel)
- 29: Innenachtkant (Schenkel)

## Patentansprüche

1. Anordnung zum Schutz gegen ein Fehlstecken von Einschubmodulen auf Vorderseite (2) und Rückseite (3) einer Backplane (1, 1'), umfassend wenigstens ein Paar von Führungsstiftkörpern (5) mit in entgegengesetzten Richtungen weisenden Führungsstiften (6), die sich entlang einer gemeinsamen Längsachse (9) senkrecht zur Backplane (1, 1') erstrecken und in korrespondierende Führungsaufnahmen der Einschubmodule formschlüssig eingreifen, wenn diese in der richtigen Orientierung relativ zu den Führungsstiften (6) aufgesteckt sind,
wobei die Führungsstifte (6) seitliche Kodierflächen (7) aufweisen, um eine vordefinierte Ausrichtung der Einschubmodule relativ zu den Führungsstiften (6) zu gewährleisten, und
Mittel (15) zur verdrehsicheren Montage der Führungsstiftkörper (5) auf der Vorderseite (2) bzw. Rückseite (3) der Backplane (1, 1') in vorgegebener Winkellage,
**dadurch gekennzeichnet, dass**
die beiden Führungsstiftkörper (5) identisch ausgebildet sind, als Mittel zur verdrehsicheren Montage der Führungstiftkörper (5) ein zentrales Verbindungsteil (15) zwischen den Führungstiftkörpern (5) angeordnet ist, das verdrehsicher in ein Befestigungsloch (21) der Backplane (1, 1') einsetzbar ist,
das Verbindungsteil (15) zwei Formabschnitte (16) hat, die in entgegengesetzte Richtungen weisen und in korrespondierend ausgebildete Ausnehmungen (17) der Führungsstiftkörper (5) formschlüssig eingreifen, wodurch die Winkellagen der Führungsstifte (6) um die Längsachse (9) relativ zu der Backplane (1, 1') festgelegt sind.

2. Anordnung nach Anspruch 1, **dadurch gekennzeichnet, dass** das Verbindungsteil (15) zylindrisch ausgebildet und koaxial zur Längsachse (9) der Führungsstiftkörper (5) angeordnet ist.

3. Anordnung nach Anspruch 2, **dadurch gekennzeichnet, dass** das Verbindungsteil (15) eine radial nach außen weisende Nase (19) hat.

4. Anordnung nach einem der vorhergehenden Ansprüche, **dadurch gekennzeichnet, dass** die Führungsstiftkörper (5) zentrische Durchgangsbohrungen (24) und das Verbindungsteil (15) hierzu fluchtende Gewindebohrungen (22) aufweist und Gewindestangen (23) vorgesehen sind, die durch die Durchgangsbohrungen (24) hindurch in die Gewindebohrungen (22) eingreifen.

5. Anordnung nach einem der vorhergehenden Ansprüche, **dadurch gekennzeichnet, dass** die Führungsstiftkörper (5) in identischen Winkellagen in Rotationsrichtung um die Längsachse (9) angeordnet sind, so dass die Kodierflächen (7) parallel zueinander ausgerichtet sind.

6. Anordnung nach einem der vorhergehenden Ansprüche, **gekennzeichnet durch** ein im Querschnitt L-förmig ausgebildetes Distanzstück (10, 10'), dessen erster L-Schenkel (11, 11') sich parallel zu einem Führungsstift (6) erstreckt und dessen zweiter L-Schenkel (12, 12') eine Ausnehmung (13, 13') aufweist, in die der Führungsstiftkörper (5) eingreift.

7. Anordnung nach Anspruch 6, **dadurch gekennzeichnet, dass** der Führungsstiftkörper (5) formschlüssig in die Ausnehmung (13, 13') des zugehörigen Distanzstücks (10, 10') eingreift, so dass das Distanzstück (10, 10') relativ zu dem Führungsstiftkörper (5) verdrehsicher angeordnet ist.

8. Anordnung nach einem der Ansprüche 6 oder 7, mit einer Anzahl von Führungsstiftkörpern (5), die mit Abstand zueinander auf derselben Seite (2, 3) der Backplane (1, 1') angeordnet sind, und einer Anzahl von Distanzstücken (10, 10'), **dadurch gekennzeichnet, dass** wenigstens zwei Distanzstücke (10') durch eine Versteifungsschiene (26), die sich senkrecht zur Ebene der Backplane (1, 1') erstreckt, verbunden sind.

9. Anordnung nach Anspruch 8, **dadurch gekennzeichnet, dass** die Distanzstücke (10') und/oder die Versteifungsschiene (26) einstückig aus Metall ausgebildet sind.

10. Anordnung nach einem der Ansprüche 8 oder 9, **gekennzeichnet durch** einen Befestigungswinkel (27), der zwischen zwei voneinander beabstandeten Distanzstücken (10') angeordnet ist und einen Führungsstiftkörper (5) mit der Versteifungsschiene (26) verbindet.

## Claims

1. An arrangement for preventing incorrect plugging of plug-in modules to the front side (2) and the rear side (3) of a backplane (1, 1'), the arrangement comprising:
at least one pair of guide pin elements (5) having guide pins (6) pointing in opposite directions, the guide pins (6) extending along a common longitudinal axis (9) perpendicular to the backplane (1, 1') and being adapted to engage positively corresponding guide recesses of the plug-in modules when the plug-in modules are plugged into the back plane (1, 1') in the correct orientation relative to the guide pins (6),
wherein the guide pins (6) have lateral coding surfaces (7) to establish a predefined orientation of the plug-in modules relative to the guide pins (6), and
means (15) being adapted to non-rotatably mount the guide pin elements (5) on the front side (2) and the rear side (3) of the backplane (1, 1') in a predetermined angular position
**characterized in that**
both guide pin elements (5) are identical,
a central connecting member (15) as a means for the non-rotatably mount of the guide pin elements (5) is arranged between the guide pin elements (5) that is non-rotatably insertable into an attachment hole (21) of the backplane (1, 1'),
the connecting member (15) has two molded sections (16) that point in opposite directions and engage positively in respective recesses (17) of the guide pin elements (5), thereby establishing the angular positions of the guide pins (6) about the longitudinal axis (9) relative to the backplane (1, 1').

2. The arrangement according to claim 1, **characterized in that** the connecting member (15) is cylindrical and arranged coaxially to the longitudinal axis (9) of the guide pin elements (5).

3. The arrangement according to claim 2, **characterized in that** the connecting member (15) has a radially outwardly pointing lug (19).

4. The arrangement according to any one of the preceding claims, **characterized in that** the guide pin elements (5) have central through holes (24) and the connecting member (15) has threaded holes (22) aligned therewith, the arrangement further comprising threaded rods (23) that engage through the through holes (24) into the threaded holes (22).

5. The arrangement according to any one of the preceding claims, **characterized in that** the guide pin elements (5) are arranged in identical angular positions in the direction of rotation about the longitudinal axis (9) so that the coding surfaces (7) are oriented parallel to each other.

6. The arrangement according to any one of the preceding claims, further comprising a spacer (10, 10') with an L-shaped cross section whose first L-shaped arm (11, 11') extends parallel to one of the guide pins (6) and whose second L-shaped (12, 12') arm has a recess (13, 13') in which one of the guide pin elements (5) engage.

7. The arrangement of claim 6, **characterized in that** the one guide pin element (5) engages positively in the recess (13, 13') of the associated spacer (10, 10') so that the spacer (10, 10') is non-rotatable relative to the one guide pin element (5).

8. The arrangement according to claim 6 or 7, further comprising additional guide pin elements (5) arranged at a distance from each other on the same side (2, 3) of the backplane (1, 1') and associated additional spacers (10, 10'), wherein at least two spacers (10') are connected by a reinforcement rail (26) that extends perpendicular to the plane of the backplane (1, 1').

9. The arrangement according to claim 8, **characterized in that** the spacers (10') and/or the reinforcement rail (26) are formed of a single piece of metal.

10. The arrangement according to claim 8 or 9, further comprising a mounting bracket (27) arranged between two mutually spaced spacers (10') and connecting a guide pin element (5) to the reinforcement rail (26).

## Revendications

1. Dispositif de protection contre l'enfichage erroné de modules enfichables sur la face avant (2) et la face arrière (3) d'un fond de panier (1, 1'), comprenant
au moins une paire de corps de broche de guidage (5) avec des broches de guidage (6) dirigées dans des directions opposées, lesquelles broches s'étendent perpendiculairement au fond de panier (1, 1') le long d'un axe longitudinal commun (9) et s'engagent par complémentarité de forme dans des logements de guidage correspondants des modules enfichables lorsque ceux-ci sont placés dans la bonne orientation par rapport aux broches de guidage (6),
les broches de guidage (6) présentant des faces latérales de codage (7) pour assurer un alignement prédéfini des modules d'enfichage par rapport aux broches de guidage (6), et
des moyens (15) de montage sans torsion des corps de broche de guidage (5) sur la face avant (2) resp. la face arrière (3) du fond de panier (1, 1') dans une position angulaire prédéterminée,
**caractérisé en ce que**
les deux corps de broche de guidage (5) sont réalisés de manière identique,
comme moyens de montage sans torsion des corps de broche de guidage (5), une pièce de liaison centrale (15) est disposée entre les corps de broche de guidage (5), laquelle pièce peut être insérée sans torsion dans un trou de fixation (21) du fond de panier (1, 1'),
la pièce de liaison (15) possède deux parties moulées (16), dirigées dans des directions opposées et s'engageant par complémentarité de forme dans des évidements (17) de forme correspondante des corps de broche de guidage (5), fixant ainsi les positions angulaires des broches de guidage (6) autour de l'axe longitudinal (9) par rapport au fond de panier (1, 1').

2. Dispositif selon la revendication 1, **caractérisé en ce que** la pièce de liaison (15) est de forme cylindrique et est placée coaxialement à l'axe longitudinal (9) des corps de broche de guidage (5).

3. Dispositif selon la revendication 2, **caractérisé en ce que** la pièce de liaison (15) est pourvue d'un nez (19) dirigé vers l'extérieur.

4. Dispositif selon l'une des revendications précédentes, **caractérisé en ce que** les corps de broche de guidage (5) ont des alésages traversants (24) centrés et la pièce de liaison (15) des alésages taraudés (22) alignés avec ceux-ci et **en ce que** des tiges filetées (23) sont prévues, lesquelles s'engagent à travers les alésages traversants (24) dans les alésages taraudés (22).

5. Dispositif selon l'une des revendications précédentes, **caractérisé en ce que** les corps de broche de guidage (5) sont disposés dans des positions angulaires identiques dans le sens de rotation autour de l'axe longitudinal (9), de sorte que les faces de codage (7) sont orientées parallèlement les unes aux autres.

6. Dispositif selon l'une des revendications précédentes, **caractérisé par** une pièce intercalaire (10, 10') de section en forme de L, dont la première branche du L (11, 11') s'étend parallèlement à une broche de guidage (6) et dont la seconde branche du L (12, 12') comporte un évidement (13, 13') dans lequel s'engage le corps de broche de guidage (5).

7. Dispositif selon la revendication 6, **caractérisé en ce que** le corps de broche de guidage (5) s'engage par complémentarité de forme dans l'évidement (13, 13') de la pièce intercalaire (10, 10') associée, de sorte que la pièce intercalaire (10, 10') est montée sans torsion par rapport au corps de broche de guidage (5).

8. Dispositif selon l'une des revendications 6 ou 7, comprenant un certain nombre de corps de broche de guidage (5) disposés de manière espacée sur le même côté (2, 3) du fond de panier (1, 1'), et un certain nombre de pièces intercalaires (10, 10'), **caractérisé en ce qu'**au moins deux pièces intercalaires (10') sont reliées par un rail de renfort (26), lequel s'étend perpendiculairement au plan du fond de panier (1, 1').

9. Dispositif selon la revendication 8, **caractérisé en ce que** les pièces intercalaires (10') et/ou le rail de renfort (26) sont réalisés d'un seul tenant en métal.

10. Dispositif selon l'une des revendications 8 ou 9, **caractérisé par** une équerre de fixation (27), laquelle est disposée entre deux pièces intercalaires (10') espacées et relie un corps de broche de guidage (5) au rail de renfort (26).
